# EUROPÄISCHE PATENTANMELDUNG

(11) **EP 4 661 051 A1**
(43) Veröffentlichungstag der Anmeldung: **10.12.2025**
(21) Anmeldenummer: 24180798.1
(22) Anmeldetag: 07.06.2024
(51) Int. Cl.: H01J 35/06, H01J 1/304

(54) **FELDEFFEKTEMITTERMIKROSTRUKTUR MIT ERHÖHTEM SCHUTZ**

(71) Anmelder: Siemens Healthineers AG, 91301 Forchheim (DE)
(72) Erfinder: Fritzler, Anja, 91052 Erlangen (DE); Geithner, Peter, 91058 Erlangen (DE); Jud, Christoph, 90419 Nürnberg (DE)
(74) Vertreter: Siemens Healthineers Patent Attorneys

(57) **Zusammenfassung**

Die Erfindung betrifft eine Feldeffektemittermikrostruktur, eine Elektronenemittervorrichtung, eine Röntgenröhre und ein Verfahren zum Generieren von Röntgenstrahlen mittels einer Röntgenröhre.

Die erfindungsgemäße Feldeffektemittermikrostruktur für eine Röntgenröhre weist
- eine Emitternadel,
- eine Gateelektrode mit einer Gateöffnung, wobei die Längsmittenachse der Emitternadel senkrecht zur Gateelektrode auf die Gateöffnung in Emissionsrichtung ausgerichtet ist, und
- eine erste Isolationsschicht auf,
- wobei mittels einer zwischen der Gateelektrode und dem Feldeffektemissionsabschnitt anlegbaren Emissionsspannung freie Elektronen im Feldeffektemissionsabschnitt erzeugbar sind, und ist gekennzeichnet durch
- eine zweite Isolationsschicht,
- eine elektrisch leitfähige Fokussierschicht,
- wobei die Unterseite der zweiten Isolierschicht an die Oberseite der Gateelektrode zumindest teilweise angrenzt,
- wobei die Oberseite der zweiten Isolierschicht an die Unterseite der Fokussierschicht zumindest teilweise angrenzt,
- wobei die zweite Isolationsschicht sowie die Fokussierschicht jeweils eine Durchlassöffnung für die im Feldeffektemissionsabschnitt erzeugbaren freien Elektronen aufweisen.

## Beschreibung

Die Erfindung betrifft eine Feldeffektemittermikrostruktur, eine Elektronenemittervorrichtung, eine Röntgenröhre und ein Verfahren zum Generieren von Röntgenstrahlen mittels einer Röntgenröhre.

Feldeffektemittermikrostrukturen als Elektronenquellen im Vakuum sind grundsätzlich bekannt. Insbesondere bei der Verwendung als Elektronenemitter in evakuierten Röntgenröhren sind Feldeffektemittermikrostrukturen vorteilhaft aufgrund ihrer schnellen Schaltbarkeit, der Möglichkeit einer Pixelierung der Emissionsfläche und/oder der je nach Ausgestaltung vergleichsweise hohen Elektronenemissionsstromdichte. Beispielsweise offenbaren Guerrera et al. Silizium-Feldeffektemittermikrostrukturen mit einer Elektronenemissionsdichte über 100 A / cm^2 in "Silicon Field Emitter Arrays With Current Densities Exceeding 100 A/cm^2 at Gate Voltages Below 75 V" (IEEE ELECTRON DEVICE LETTERS, VOL. 37, NO. 1, JANUARY 2016).

Ein typisches Problem beim Betrieb von Feldeffektemittermikrostrukturen ist insbesondere der über die Gateelektrode abfließende Strom, gebildet von einem Teil der durch die Emitternadeln fließenden Elektronen. Ursächlich für diesen Gatestrom ist beispielsweise ein elektrisch leitfähiger Kontakt zwischen einer Gateelektrode der Feldeffektemittermikrostruktur und einer Emitternadel der Feldeffektemittermikrostruktur aufgrund eines fehlerhaften Produktionsprozesses und/oder einer mechanischen Beschädigung. Alternativ oder zusätzlich können Verunreinigungen Emitternadeln mit der Gateelektrode verbinden. Aufgrund überhöhter Ströme durch einzelne Emitternadeln können Beschädigungen in Form einer leitenden Verbindung zur Gateelektrode entstehen. Solche leitenden Verbindungen können alternativ oder zusätzlich durch Hochspannungsüberschläge auf die Feldeffektemittermikrostruktur entstehen. Ein weiteres Beispiel betrifft, dass ein Gatestrom ohne direkte, leitende Verbindung zwischen Gateelektrode und Emitternadel, nämlich durch eine Aufstreuung der emittierten Elektronen entstehen kann, wobei ein Teil der aufgestreuten Elektronen über die Gateelektrode abfließt.

Ein Hochspannungsüberschlag hat typischerweise wahlweise folgende Auswirkungen:
- die Gateelektrode kann verdampfen, so dass zu den darunterliegenden Emitternadeln keine Emissionsspannung aufbaubar ist. In diesem Fall kann vorteilhafterweise ein unbeschädigter Teil der Feldeffektemittermikrostruktur weiterhin freie Elektronen erzeugen.
- die Gateelektrode kann aufschmelzen und die Gateöffnungen verschließen, so dass an den darunterliegenden Emitternadeln generierte Elektronen auf die zusammengeschmolzene Gateelektrode auftreffen, welche dadurch letztlich verdampfen kann.
- die Gateelektrode kann aufschmelzen und eine elektrisch leitfähige Verbindung zu einer Emitternadel herstellen, so dass keine Emissionsspannung zwischen Gateelektrode und typischerweise allen Emitternadeln aufgrund des elektrischen Schlusses aufbaubar ist, weswegen die gesamte Feldeffektemittermikrostruktur typischerweise keine Elektronen mehr generieren kann.

R. F. Asadi, T. Zheng, J. Da Silva, G. Rughoobur, A. I. Akinwande and B. Gnade, beschreiben in "Failure Mode of Si Field Emission Arrays based on Emission Pattern Analysis," 2021 34th International Vacuum Nanoelectronics Conference (IVNC), Lyon, France, 2021, pp. 1-2, doi: 10.1109/IVNC52431.2021.9600740, dass grundsätzlich einzelne Fehler, insbesondere zuvor beschriebene Beschädigungen, regelmäßig negative Auswirkungen auf die gesamte Feldeffektemittermikrostruktur haben, da üblicherweise die Emissionsspannung beeinträchtigt wird.

Der Erfindung liegt die Aufgabe zu Grunde, eine Feldeffektemittermikrostruktur, eine Elektronenemittervorrichtung, eine Röntgenröhre und ein Verfahren zum Generieren von Röntgenstrahlen mittels einer Röntgenröhre mit erhöhtem Schutz anzugeben.

Die Aufgabe wird durch die Merkmale der unabhängigen Ansprüche gelöst. Vorteilhafte Ausgestaltungen sind in den Unteransprüchen beschrieben.

Die erfindungsgemäße Feldeffektemittermikrostruktur für eine Röntgenröhre weist
- eine Emitternadel, wobei die Emitternadel an einem ersten Ende einen Feldeffektemissionsabschnitt aufweist,
- eine Gateelektrode mit einer Gateöffnung, wobei die Gateöffnung eine der Emitternadel zugewandte Unterseite der Gateelektrode mit einer der Unterseite abgewandten Oberseite der Gateelektrode verbindet, wobei die Längsmittenachse der Emitternadel senkrecht zur Gateelektrode auf die Gateöffnung in Emissionsrichtung ausgerichtet ist, und
- eine erste Isolationsschicht auf, welche an die Emitternadel zumindest unterhalb des Feldeffektemissionsabschnitts und an die Unterseite der Gateelektrode zumindest teilweise angrenzt,
- wobei mittels einer zwischen der Gateelektrode und dem Feldeffektemissionsabschnitt anlegbaren Emissionsspannung freie Elektronen im Feldeffektemissionsabschnitt erzeugbar sind, und ist gekennzeichnet durch
- eine zweite Isolationsschicht mit einer der Emitternadel zugewandten Unterseite und einer der Unterseite abgewandten Oberseite,
- eine elektrisch leitfähige Fokussierschicht mit einer der Emitternadel zugewandten Unterseite und einer der Unterseite abgewandten Oberseite,
- wobei die Unterseite der zweiten Isolierschicht an die Oberseite der Gateelektrode zumindest teilweise angrenzt,
- wobei die Oberseite der zweiten Isolierschicht an die Unterseite der Fokussierschicht zumindest teilweise angrenzt,
- wobei die zweite Isolationsschicht sowie die Fokussierschicht jeweils eine Durchlassöffnung für die im Feldeffektemissionsabschnitt erzeugbaren freien Elektronen aufweisen.

Die erfindungsgemäße Elektronenemittervorrichtung weist
- eine Feldeffektemittermikrostruktur und
- eine mit der Feldeffektemittermikrostruktur verschaltete Spannungsquelle zum Bereitstellen einer Emissionsspannung und/oder einer Fokussierspannung auf.

Die erfindungsgemäße Röntgenröhre weist
- ein Gehäuse mit einem evakuierbaren Innenraum,
- eine Elektronenemittervorrichtung in dem Innenraum und
- eine Anode in dem Innenraum zur Generierung von Röntgenstrahlen in Abhängigkeit von mittels der Elektronenemittervorrichtung generierbaren freien Elektronen auf.

Das erfindungsgemäße Verfahren zum Generieren von Röntgenstrahlen mittels einer Röntgenröhre umfasst die Schritte:
- Anlegen einer Emissionsspannung zwischen der Gateelektrode und der Emitternadel zum Erzeugen von freien Elektronen,
- Anlegen einer Fokussierspannung zwischen der Fokussierschicht und der Gateelektrode zum Fokussieren der freien Elektronen,
- Generieren von Röntgenstrahlen mittels der Anode der Röntgenröhre durch ein Wechselwirken mit den fokussierten freien Elektronen.

Ein Vorteil der Erfindung ist, dass die freien Elektronen mittels der Fokussierschicht fokussiert werden können. In diesem Fall kann die herkömmliche Ablenkungseinheit für ein elektrostatisches oder elektromagnetisches Fokussieren der Elektronen vorzugsweise entfallen. Die Fokussierschicht ist besonders vorteilhaft aufgrund ihrer räumlichen Nähe zum Feldeffektemissionsabschnitt im Vergleich zu einer herkömmlichen Ablenkungseinheit und daher besonders für das Fokussieren geeignet. Nahe am Feldeffektemissionsabschnitt kann mittels einer im Vergleich zu einer herkömmlichen Fokussierspannung geringen elektrischen Feldkomponente in fokussierender Richtung die Fokussierung der Elektronen erfolgen, insbesondere da diese noch eine geringe Geschwindigkeit aufweisen. Vorzugsweise kann eine hinreichende Fokussierung mit moderaten Fokussierspannungen erreicht werden, währenddessen die Hauptkomponente des Feldes eine Beschleunigung der Elektronen hervorruft.

Ein weiterer Vorteil ist, dass durch die Fokussierung ein Teil der herkömmlicherweise auf die Gateelektrode fliegenden freien Elektronen abgelenkt wird und dadurch der Gatestrom verringert wird. Dies ist gerade für Ausführungen vorteilhaft, bei denen der Strom der freien Elektronen bis zu 100 A / cm^2 maximiert wird. Dieser Vorteil gilt insbesondere bei Feldeffektemittermikrostrukturen mit Emitternadeln aus Silizium im Vergleich zu Feldeffektemittermikrostrukturen mit Emitternadeln aus Kohlenstoff, wobei letztere typischerweise eine extern liegende Gitterelektrode in größerer Entfernung zu den Emitternadeln haben.

Ein weiterer Vorteil der Erfindung betrifft, dass die Fokussierschicht anstatt der Gateelektrode gegenüber der Anode im Vergleich zu einer herkömmlichen Feldeffektemittermikrostruktur exponiert ist. Daraus folgt, dass vorteilhafterweise bei einem Spannungsüberschlag von der Anode auf die Feldeffektemittermikrostruktur in erster Linie die Fokussierschicht beschädigt wird. Zumindest ist die Wahrscheinlichkeit, dass der Spannungsüberschlag die Fokussierschicht und nicht die Gateelektrode bzw. die Emitternadel trifft, deutlich erhöht. Idealerweise wirkt sich ein solcher Spannungsüberschlag also gar nicht oder erst ein vergleichsweise starker Überschlag auf die Gateelektrode aus. Wenn die Fokussierschicht beschädigt wird, wird typischerweise lediglich das Fokussieren der Elektronen beeinträchtigt oder verhindert. Im Gegensatz zur Beschädigung der Gateelektrode einer herkömmlichen Feldeffektemittermikrostruktur, welche zum Ausfall der gesamten Feldeffektemittermikrostruktur führen kann. Beispielsweise müsste eine aufgeschmolzene Fokussierschicht weiterhin die Isolierstrecke entlang der zweiten Isolationsschicht überbrücken, bevor der Überschlag indirekten, negativen Einfluss auf die Gateelektrode und/oder die Emitternadel ausüben kann.

Vorteilhaft an der Erfindung ist weiter, dass die Fokussierschicht quasi beliebig dick derart ausgeführt werden kann, um eine hohe thermische Belastbarkeit, wie sie bei Spannungsüberschlägen vonnöten sein kann, aufzuweisen. Vorteilhafterweise können die bei einem Spannungsüberschlag auftretenden Ströme ohne Beschädigung der Feldeffektemittermikrostruktur abgeleitet werden.

Die Feldeffektemittermikrostruktur ist derart für eine Röntgenröhre geeignet, dass mittels der Feldeffektemittermikrostruktur generierte Elektronen betragsmäßig solche Röhrenströme im Vakuum bilden, welche zur Bildgebung und/oder einer therapeutischen Anwendung mittels der an der Anode erzeugten Röntgenstrahlung ausreichen. Im Brennfleck auf der Anode ist je nach Anwendung eine Stromdichte von bis zu ca. 10 A / cm^2 nötig. Herkömmliche, thermionische Emitter weisen Stromdichten von ca. 3 A / cm^2 auf, weshalb der herkömmliche, thermionische Emitter nicht direkt auf den Brennfleck abgebildet werden kann. Erfindungsgemäße Feldeffektemittermikrostrukturen hingegen können Emissionsflächen aufweisen, welche Stromdichten von beispielsweise bis zu 100 A / cm^2 erreichen. Eine direkte Abbildung wäre beispielsweise mittels einer geeigneten Fokussierung also grundsätzlich möglich. Die Bildgebung kann insbesondere eine Computertomographie, eine Angiographie, eine Mammographie, eine konventionelle Radiographie, eine bildgestützte Werkstoffprüfung und/oder eine bildgestützte Zollkontrolle sein. Die therapeutische Anwendung der Röntgenstrahlen kann insbesondere eine Strahlentherapie sein.

Die Feldeffektemittermikrostruktur betrifft im Wesentlichen eine Anordnung von Mikrostrukturbauteilen, insbesondere der Emitternadel, der Gateelektrode, der ersten Isolationsschicht, der zweiten Isolationsschicht und der elektrisch leitfähigen Fokussierschicht, relativ zueinander. Die Feldeffektemittermikrostruktur weist insbesondere Strukturen im Mikrometerbereich oder Nanometerbereich auf. Die Feldeffektemittermikrostruktur ist insbesondere ein Mikrostrukturbauteil. Die Feldeffektemittermikrostruktur kann ein Halbleiterbauteil sein. Die Feldeffektemittermikrostruktur kann insbesondere von einem Halbleiterfertiger hergestellt sein.

Eine Feldeffektemittermikrostruktur mit nur einer einzigen Emitternadel ist im Vergleich zu einem herkömmlichen thermionischen Elektronenemitter regelmäßig um mindestens eine Größenordnung in seinen Ausdehnungen kleiner. Eine Feldeffektemittermikrostruktur mit mehreren Emitternadeln, insbesondere mit einer Vielzahl an Emitternadeln, kann die im Wesentlichen gleichen Ausdehnungen wie ein herkömmlicher thermionischer Elektronenemitter aufweisen.

Die Feldeffektemittermikrostruktur weist insbesondere Anschlüsse für ein Abgreifen der Emissionsspannung und/oder der Fokussierspannung auf. Beispielsweise kann die Gateelektrode einen Anschluss für das Abgreifen eines ersten Potentials der Emissionsspannung aufweisen. Beispielsweise kann die Emitternadel und/oder eine elektrische Zuführung an die Emitternadel einen Anschluss für das Abgreifen eines zweiten Potentials der Emissionsspannung aufweisen. Typischerweise weist die erste Fokussierschicht einen Anschluss für das Abgreifen eines ersten Potentials der Fokussierspannung auf. Je nach Bezugspunkt der Fokussierspannung kann der Anschluss der Emitternadel oder der Anschluss der Gateelektrode ein zweites Potential der Fokussierspannung abgreifen. Definitionsgemäß liegt die Fokussierspannung zwischen der Fokussierschicht und der Gateelektrode an.

Die Spannungsquelle der Elektronenemittervorrichtung kann vorzugsweise die Emissionsspannung und/oder die Fokussierspannung erzeugen und an den Anschlüssen der Feldeffektemittermikrostruktur bereitstellen. Für das Bereitstellen kann die Spannungsquelle Zuführungen, insbesondere Zuleitungen und/oder Leiterbahnen, aufweisen. Durch das Bereitstellen einer erzeugten Spannung an den Anschlüssen wird die erzeugte Spannung angelegt.

Das Gehäuse der Röntgenröhre weist typischerweise Metall und/oder Glas auf. Das Gehäuse der Röntgenröhre kann typischerweise mittels eines Mediums, welches mit der Außenseite des Gehäuses wechselwirkt, im Betrieb der Röntgenröhre temperiert, vorzugsweise gekühlt, und/oder elektrisch isoliert sein. Das Gehäuse der Röntgenröhre ist insbesondere hochspannungsfest. Der Innenraum des Gehäuses kann evakuiert sein. Das Gehäuse kann eine Vorrichtung aufweisen, beispielsweise eine Gehäuseöffnung und/oder ein Ventil, um den Innenraum zu evakuieren. Das Vakuum im Innenraum ist typischerweise ein Hochvakuum. Die Elektronenemittervorrichtung sowie die Anode sind typischerweise innerhalb des Innenraums gegenüber voneinander angeordnet.

Zwischen der Anode und der Elektronenemittervorrichtung, welche typischerweise die Kathode bildet, liegt typischerweise eine Hochspannung zur Beschleunigung der freien Elektronen an. Die Hochspannung kann beispielsweise bis zu 200 kV, typischerweise zwischen 20 und 150 kV betragen. Die Hochspannung wird typischerweise von einer Hochspannungsquelle erzeugt und/oder an der Anode bzw. Kathode bereitgestellt. Nach der Beschleunigung wechselwirken die Elektronen mit der Anode, um die Röntgenstrahlen zu generieren. Die Anode kann insbesondere eine Drehanode oder eine Stehanode sein. Alternativ ist es denkbar, dass die Anode gemeinsam mit dem Gehäuse drehbar gelagert ist. In diesem Fall sind die Anode und das Gehäuse typischerweise drehfest miteinander verbunden. Der Anode kann vorteilhafterweise ein Vorwiderstand vorgeschaltet sein, um einen Kurzschlussstrom durch die Fokussierschicht zu begrenzen.

Die Emitternadel ist insbesondere ein Feldeffektemitter. Die Emitternadel ist typischerweise ein Nano- oder Mikrostrukturbauteil. Die Emitternadel kann alternativ als Nanoröhrchen bezeichnet sein. Bekannt ist beispielsweise auch der Begriff Carbon-Nano-Tube für Emitternadeln aus Kohlenstoff. Die Emitternadel ist typischerweise elektrisch leitfähig und/oder ein Halbleiter. Die Emitternadel kann aus Kohlenstoff oder Silizium oder einem anderen Material bestehen. Vorzugsweise ist die Emitternadel in der Art wie von Guerrera et al. beschrieben als Silizium-Emitternadel ausgestaltet.

Die Emitternadel ist eine längliche und schmale Säule. Die Emitternadel kann typischerweise in zwei funktionale Abschnitte unterteilt werden. An dem ersten Ende ist der Feldeffektemissionsabschnitt angeordnet, aus welchem mittels des Feldeffekts Elektronen aus der Emitternadel heraus austreten können, um sie als freie Elektronen von der Emitternadeln wegbewegen zu können. An dem zweiten Ende ist beispielsweise ein Verbindungsabschnitt angeordnet, welcher der Durchleitung der Elektronen von einer Stromquelle hin zum Feldeffektemissionsabschnitt dient und typischerweise nicht, und/oder kaum zur Elektronenemission beiträgt. Der Verbindungsabschnitt kann insbesondere zur Zuführung eines elektrischen Potentials der Emissionsspannung an den Feldeffektemissionsabschnitt ausgebildet sein. Die Emitternadel kann zusätzlich eine Strombegrenzungseinheit aufweisen, welche insbesondere vor dem Feldeffektemissionsabschnitt, beispielsweise zwischen dem Feldeffektemissionsabschnitt und dem Verbindungsabschnitt, angeordnet ist, um einen Stromfluss durch die Emitternadel begrenzen zu können. Insbesondere kann die Strombegrenzungseinheit ein Transistor oder ein anderer Schalter sein. Die Strombegrenzungseinheit kann an dem zweiten Ende der Emitternadel angeordnet sein.

Die Emitternadel kann insbesondere stiftförmig sein. Die Emitternadel kann üblicherweise in zwei geometrische Abschnitte, insbesondere einen Abschnitt mit konstantem, insbesondere runden oder mehreckigen, Querschnitt und einen spitz zulaufenden Abschnitt, unterteilt werden. Der Verbindungsabschnitt ist typischerweise Teil des zylindrischen Abschnitts. Der Feldeffektemissionsabschnitt ist typischerweise Teil des spitz zulaufenden Abschnitts. Typischerweise treten die meisten Elektronen an der äußersten Spitze bzw. dem der äußersten Spitze benachbarten Bereich des spitz zulaufenden Abschnitts der Emitternadel aus. Der von dem spitz zulaufenden Abschnitt mit der Längsmittenachse eingeschlossene Winkel kann beispielsweise 30° betragen.

Die Emissionsrichtung der Emitternadel liegt typischerweise auf der Längsmittenachse der Emitternadel. Die Emissionsrichtung ist typischerweise von dem Feldeffektemissionsabschnitt weg in Richtung der Fokussierschicht. Die Emissionsrichtung wird insbesondere durch den spitz zulaufenden Abschnitt der Emitternadel angezeigt.

Die Gateelektrode ist insbesondere eine Gateelektrodenschicht. Die Gateelektrode ist elektrisch leitfähig, insbesondere aus einem Metall oder aus einem dotierten Material, auf welches eine metallische Deckschicht aufgetragen sein kann.

Die Gateelektrode weist insbesondere die Gateöffnung, die der Emitternadel zugewandte Unterseite und die der Unterseite abgewandte Oberseite auf. Die Gateöffnung ist ein Hohlraum, welcher insbesondere die Unterseite der Gateelektrode mit ihrer Oberseite verbindet und/oder von einer Innenwand der Gateelektrode begrenzt ist. Die Gateöffnung ist vorzugsweise umhüllt von der Innenwand der Gateelektrode.

Im Folgenden wird der Begriff Durchmesser unter der Maßgabe verwendet, dass der Durchmesser grundsätzlich in der Ebene der jeweiligen Schicht definiert ist und dass bei nicht runden Einheiten, insbesondere Öffnungen, der maximale Durchmesser betrachtet wird. Insofern Einheiten, beispielsweise Öffnungen, senkrecht zu der jeweiligen Schicht, beispielsweise in Emissionsrichtung und/oder entlang der Längsmittenachse der Emitternadel, variierende Durchmesser aufweisen, bezieht sich der Durchmesser, falls nicht anders angegeben, auf einen mittleren Durchmesser, gebildet aus den (maximalen) ortsabhängigen, variierenden Durchmessern. Der mittlere Durchmesser ist insbesondere ein arithmetischer Mittelwert.

Die Gateöffnung ist vorzugsweise rotationssymmetrisch ausgebildet. Die Gateöffnung umfasst vorzugsweise ein zylindrisches Volumen. Die Gateöffnung weist insbesondere einen kreisrunden Querschnitt auf. Üblicherweise ist ein Durchmesser der Gateöffnung größer als ein Durchmesser quer zur Längsmittenachse der Emitternadel. Die Gateöffnung ist insbesondere für ein Durchlassen von den freien Elektronen ausgebildet.

Die Gateelektrode ist insbesondere senkrecht zur Emitternadel derart ausgerichtet, dass die Längsmittenachse der Emitternadel den Querschnitt der Gateöffnung vorzugsweise mittig schneidet. Die Gateelektrode und die Emitternadel sind näherungsweise T-förmig angeordnet. Den langen Schenkel bildet insbesondere die Emitternadel, welche die Gateelektrode mittig in der Gateöffnung in näherungsweise zwei kleine Schenkel aufteilt. Die Gateelektrode und die Emitternadeln sind nicht miteinander elektrisch verbunden. Die Emitternadel bzw. die Längsmittenachse der Emitternadel schneidet die Gateelektrode in ihrer Gateöffnung insbesondere ohne elektrisch leitfähige Verbindung. Vorzugsweise fallen die Mittenachse der Gateöffnung und die Längsmittenachse der Emitternadel zusammen.

In der vorliegenden Anmeldung bedeutet angrenzen, dass eine Einheit, insbesondere eine Schicht, welche an eine andere Einheit, insbesondere eine andere Schicht, angrenzt, mit dieser anderen Einheit vollflächig und berührend in Kontakt steht. Aneinander angrenzende Einheiten bzw. Schichten weisen typischerweise dazwischen keine Hohlräume, sondern, wenn überhaupt, fertigungstechnisch bedingte minimale Zwischenräume im Nano- oder Mikrometerbereich auf.

Dass eine Einheit, insbesondere eine Schicht, an eine andere Einheit, insbesondere eine andere Schicht, zumindest teilweise angrenzt, schließt insbesondere ein, dass die andere Einheit an die Einheit zumindest teilweise angrenzt, und kann bedeuten, dass die andere Einheit an die Einheit vollständig angrenzt. In anderen Worten hängt es von den Ausdehnungen und/oder der jeweiligen Anordnung der Einheiten bzw. der Schichten relativ zueinander ab, ob je nach Perspektive die eine an die andere lediglich nur teilweise und die andere an die eine vollständig angrenzt. Bei der Beurteilung, ob eine teilweise oder vollständige Angrenzung vorliegt, werden in der vorliegenden Anmeldung insbesondere die Bereiche um die Gateöffnung bzw. die jeweilige Durchlassöffnung herum betrachtet. Der Grad der Angrenzung beschreibt insbesondere einen Anteil der Abdeckung und insbesondere nicht eine Qualität der Verbindung zueinander.

Die erste Isolationsschicht ist insbesondere für eine elektrische Isolation der Emitternadel in Bezug auf die Gateelektrode und umgekehrt geeignet. Die erste Isolationsschicht koppelt regelmäßig nicht leitfähig, sondern in erster Linie mechanisch die Emitternadel und die Gateelektrode.

Die erste Isolationsschicht besteht beispielsweise aus Siliziumdioxid. Die erste Isolationsschicht besteht insbesondere aus einem elektrisch nicht leitfähigen und/oder einem dielektrischen Material. Die erste Isolationsschicht ist insbesondere ein Körper, durch welchen die Emitternadel relativ zur Gateelektrode ausgerichtet werden kann, ohne dabei eine elektrische Verbindung dazwischen herzustellen. Die erste Isolationsschicht kann als Isolationsmatrix bezeichnet werden.

In Bezug auf die T-förmige Anordnung der Gateelektrode und der Emitternadel füllt die erste Isolationsschicht insbesondere die Halbräume unterhalb der kurzen Schenkel der Gateelektrode bis hin zur Emitternadel auf. Herkömmlicherweise ist typischerweise der zylindrische Abschnitt der Emitternadel vollständig von der ersten Isolationsschicht umgeben. Grundsätzlich ist es denkbar, dass der spitz zulaufende Abschnitt der Emitternadel zumindest teilweise an die erste Isolationsschicht angrenzt.

Es kann sein, dass die erste Isolationsschicht über die Gateelektrode hinausragt oder umgekehrt. Die erste Isolationsschicht weist die der Gateelektrode zugewandte Oberseite und die der Oberseite abgewandte Unterseite auf. Dass die erste Isolationsschicht zumindest teilweise an die Unterseite der Gateelektrode angrenzt, bedeutet insbesondere, dass die Oberseite der ersten Isolationsschicht zu einem gewissen Teil nicht an die Unterseite der Gateelektrode angrenzt. Die Unterseite der Gateelektrode kann vollständig an die Oberseite der ersten Isolationsschicht angrenzen. Es ist denkbar, dass ein an die Gateöffnung anschließender, geschlossener Bereich auf der Unterseite der Gateelektrode nicht von der ersten Isolationsschicht bedeckt ist und somit nicht an die erste Isolationsschicht angrenzt. In anderen Worten kann ein Rahmen der Gateöffnung auf der Unterseite freibleiben. Alternativ ist es je nach Ausgestaltung denkbar, dass die erste Isolationsschicht bis hin zur Gateöffnung an die Unterseite der Gateelektrode angrenzt.

Die Emitternadel ist zumindest unterhalb des Feldeffektemissionsabschnitts in die erste Isolationsschicht eingebettet. Eingebettet bedeutet ein vollflächiges aneinander angrenzen.

Die Emissionsspannung kann insbesondere zwischen größer null und kleiner gleich 1000 V, insbesondere zwischen 1 V und 100 V, liegen, vorzugsweise 50 V betragen. Das elektrische Potential des Feldeffektemissionsabschnitts ist typischerweise während der Elektronenemission negativer als das elektrische Potential der Gateelektrode. Es ist denkbar, dass das elektrische Potential der Gateelektrode 0 V beträgt oder negativ ist. Durch das Anlegen der Emissionsspannung treten im Feldeffektemissionsabschnitt regelmäßig Elektronen aus der Emitternadel aus.

Die zweite Isolationsschicht weist die der Emitternadel zugewandte Unterseite und die der Unterseite abgewandte Oberseite sowie die Durchlassöffnung auf, welche die Oberseite der zweiten Isolationsschicht und die Unterseite der zweiten Isolationsschicht verbindet. Die zweite Isolationsschicht bedeckt die Gateelektrode vorzugsweise zumindest teilweise. Es ist denkbar, dass ein an die Gateöffnung anschließender, geschlossener Bereich auf der Oberseite der Gateelektrode nicht von der zweiten Isolationsschicht bedeckt ist und somit nicht an die zweite Isolationsschicht angrenzt. In anderen Worten kann ein Rahmen der Gateöffnung auf der Oberseite freibleiben. Alternativ ist es je nach Ausgestaltung denkbar, dass die zweite Isolationsschicht derart an die Oberseite der Gateelektrode angrenzt, dass die Durchlassöffnung der zweiten Isolationsschicht sowie die Gateöffnung den gleichen Durchmesser aufweisen sowie deren Mittenachsen zusammenfallen.

Die Durchlassöffnung der zweiten Isolationsschicht wird von einer Innenwand der zweiten Isolationsschicht begrenzt. Die Durchlassöffnung der zweiten Isolationsschicht ist vorzugsweise umhüllt von der Innenwand der zweiten Isolationsschicht. Die Durchlassöffnung der zweiten Isolationsschicht ist insbesondere für ein Durchlassen von den freien Elektronen ausgebildet.

Die zweite Isolationsschicht kann insbesondere aus Siliziumdioxid bestehen. Die zweite Isolationsschicht besteht insbesondere aus einem elektrisch nicht leitfähigen und/oder einem dielektrischen Material. Die erste Isolationsschicht und die zweite Isolationsschicht können aus demselben Material bestehen. Typischerweise ist die erste Isolationsschicht voluminöser als die zweite Isolationsschicht. Die zweite Isolationsschicht weist typischerweise eine Dicke auf, welche geringer ist als eine Dicke der ersten Isolationsschicht. Die zweite Isolationsschicht weist insbesondere eine Durchschlagsfestigkeit von mindestens 100 V / µm, vorzugsweise mindestens 400 V / µm auf.

Die Fokussierschicht ist insbesondere eine Fokussierelektrode. Die Fokussierschicht weist die der Emitternadel zugewandte Unterseite und die der Unterseite abgewandte Oberseite sowie die Durchlassöffnung auf, welche die Oberseite der Fokussierschicht und die Unterseite der Fokussierschicht verbindet. Vorteilhafterweise bedeckt die Fokussierschicht die Oberseite der zweiten Isolationsschicht vollständig. Die Durchlassöffnung der Fokussierschicht wird von einer Innenwand der Fokussierschicht begrenzt. Die Durchlassöffnung der Fokussierschicht ist vorzugsweise umhüllt von der Innenwand der Fokussierschicht. Die Durchlassöffnung der Fokussierschicht ist insbesondere für ein Durchlassen von den freien Elektronen ausgebildet. An die Fokussierschicht ist eine Fokussierspannung anlegbar zur Fokussierung der im Feldeffektemissionsabschnitt generierbaren freien Elektronen.

In der vorliegenden Anmeldung bedeutet Fokussierung insbesondere ein Beeinflussen der Trajektorien der freien Elektronen derart, dass eine räumliche Verteilung der emittierten Elektronen senkrecht zur Emissionsrichtung verändert, insbesondere vergrößert und/oder verkleinert, wird. Die Veränderung kann eine Vergrößerung der räumlichen Verteilung, auch defokussieren genannt, und eine Verkleinerung der räumlichen Verteilung, auch fokussieren genannt, umfassen. In anderen Worten ist die Fokussierschicht für ein Fokussieren und ein Defokussieren der freien Elektronen eingerichtet.

Die Fokussierspannung kann insbesondere zwischen minus 5000 V und plus 5000 V, insbesondere zwischen minus 1000 V und plus 1000 V, vorzugsweise 200 V oder 50 V betragen. Das elektrische Potential der Gateelektrode ist vorzugsweise während der Elektronenemission negativer als das elektrische Potential der Fokussierschicht. Die Erfinder haben erkannt, dass vorteilhafterweise eine Verkleinerung der räumlichen Verteilung der Elektronen, also das Fokussieren, in gewissen Spannungsbereichen unabhängig vom Vorzeichen der Fokussierspannung erzielbar ist.

Der Durchmesser der Gateöffnung und/oder der Durchmesser der Durchlassöffnung der zweiten Isolationsschicht und/oder der Durchmesser der Durchlassöffnung der Fokussierschicht betragen insbesondere weniger als 100 µm, vorzugsweise weniger als 25 µm. Insbesondere kann der Durchmesser Gateöffnung weniger als 10 µm betragen.

Die Fokussierschicht ist aus einem elektrisch leitfähigen Material. Die elektrische Leitfähigkeit kann durch eine Dotierung des Materials der Fokussierschicht erzielt sein und/oder materialinhärent sein. Beispielsweise kann das elektrisch leitfähige Material ein Metall sein. Gemäß einer vorteilhaften Ausführungsform besteht die Fokussierschicht aus Wolfram, um thermisch belastbarer zu sein.

In der vorliegenden Anmeldung bezieht sich die Dicke einer Schicht insbesondere auf die Ausdehnung in Emissionsrichtung und/oder entlang der Längsmittenachse der Emitternadel.

Eine Dicke der ersten Isolationsschicht ist insbesondere größer als eine Dicke der Gateelektrode und/oder eine Dicke der zweiten Isolationsschicht und/oder eine Dicke der Fokussierschicht. Die Dicke der ersten Isolationsschicht und/oder der Gateelektrode und/oder der zweiten Isolationsschicht und/oder der Fokussierschicht ist typischerweise konstant.

Eine Dicke der ersten Isolierschicht ist typischerweise vorgegeben durch eine Länge der Emitternadel, welche regelmäßig von der ersten Isolierschicht mechanisch stabilisiert ist. Die erste Isolierschicht ist typischerweise so dick, dass sie die Spannung zwischen dem Feldeffektemissionsabschnitt und der Gateelektrode isolieren kann. Eine derartige Dicke ist insbesondere wichtig, wenn die erste Isolierschicht an die Innenwand der Gateöffnung angrenzt.

Eine Dicke der Gateelektrode liegt insbesondere zwischen 0,01 µm und 25 µm, vorzugsweise zwischen 0,1 µm und 2,5 µm, und/oder beträgt beispielsweise 0,24 µm. Insbesondere kann eine Dicke des dotierten Materials 0,2 µm und die Dicke der Deckschicht 0,04 µm betragen.

Eine Dicke der zweiten Isolationsschicht liegt insbesondere zwischen 0,01 µm und 10 µm, vorzugsweise zwischen 0,1 µm und 1 µm. Die Dicke der zweiten Isolationsschicht ist insbesondere nach unten begrenzt durch die Durchschlagsfestigkeit der zweiten Isolationsschicht, welche insbesondere von dem Material und dessen Dicke abhängt, und/oder abhängig von der maximalen Fokussierspannung. Die zweite Isolierschicht sollte vorzugsweise mindestens so dick sein, dass die Potentialdifferenz zwischen Gateelektrode und Fokussierschicht isoliert ist.

Eine Dicke der Fokussierschicht liegt insbesondere zwischen 0,1 µm und 100 µm, vorzugsweise zwischen 1 µm und 15 µm. Die Fokussierschicht ist vorteilhafterweise so dick wie möglich, um thermisch belastbar gegen Überschläge zu sein, soweit gleichzeitig die freien Elektronen noch passieren können. Eine Dicke der zweiten Isolationsschicht ist vorzugsweise größer als eine Dicke der Gateelektrode. Eine Dicke der Fokussierschicht ist vorzugsweise geringer als eine Dicke der Gateelektrode.

Eine Ausdehnung der Emitternadel quer zur Längsmittenachse beträgt beispielsweise zwischen 0,02 µm und 20 µm, insbesondere zwischen 0,05 µm und 1 µm, vorteilhafterweise 0,2 µm. Das erste Ende der Emitternadel kann beispielsweise bis zur Mitte der Dicke der Gateelektrode in die Gateöffnung hineinragen.

Der Durchmesser der Gateöffnung kann beispielsweise zwischen 0,05 µm und 2 µm, insbesondere zwischen 0,1 µm und 1 µm, vorteilhafterweise 0,34 µm betragen.

Die Gateöffnung und/oder die Durchlassöffnung der zweiten Isolationsschicht und/oder die Durchlassöffnung der Fokussierschicht sind insbesondere rotationssymmetrisch ausgebildet. Ein Querschnitt der Gateöffnung und/oder der Durchlassöffnung der zweiten Isolationsschicht und/oder der Durchlassöffnung der Fokussierschicht kann alternativ mehreckig, insbesondere viereckig, vorzugsweise quadratisch ausgebildet sein.

Die Mittenachse der Gateöffnung und/oder der Durchlassöffnung der zweiten Isolationsschicht und/oder der Durchlassöffnung der Fokussierschicht kann insbesondere mit der Längsmittenachse der Emitternadel zusammenfallen. In diesem Fall kann die Längsmittenachse insbesondere die Gateöffnung und/oder die Durchlassöffnung der zweiten Isolationsschicht und/oder die Durchlassöffnung der Fokussierschicht mittig schneiden. Es ist alternativ denkbar, dass die Längsmittenachse zur Mittenachse der Gateöffnung und/oder der Durchlassöffnung der zweiten Isolationsschicht und/oder der Durchlassöffnung der Fokussierschicht einen Abstand größer null aufweist und/oder einen Winkel größer Null einschließt.

Eine Ausführungsform sieht vor, dass der Durchmesser der Gateöffnung geringer ist als der Durchmesser der Durchlassöffnung der Fokussierschicht. Diese Ausführungsform ist insbesondere vorteilhaft, weil die Anzahl der freien Elektronen, welche auf die Fokussierschicht auftreffen und von dort über die Fokussierschicht abgeleitet werden, reduziert werden kann. Somit ist vorzugsweise der Gatestrom verringert. In anderen Worten ist vorteilhafterweise ein Anteil derjenigen freien Elektronen, welche auf die Anode auftreffen kann, erhöht.

Eine Ausführungsform sieht vor, dass der Durchmesser der Gateöffnung geringer ist als der Durchmesser der Durchlassöffnung der zweiten Isolationsschicht. Diese Ausführungsform ist insbesondere vorteilhaft, weil eine Aufladung der zweiten Isolationsschicht mit Elektronen, welche auf die zweite Isolationsschicht auftreffen, reduziert werden kann. Somit entsteht ein geringeres oder gar kein elektrisches Feld in der zweiten Isolationsschicht, welches die Trajektorien der freien Elektronen stören könnte.

Eine Ausführungsform sieht vor, dass die Durchlassöffnung der zweiten Isolationsschicht in Emissionsrichtung der Emitternadel sich erweiternd ausgebildet ist. In diesem Fall nimmt insbesondere der Durchmesser der Durchlassöffnung der zweiten Isolationsschicht mit ansteigendem Abstand von der Gateelektrode zu. Diese Ausführungsform ist insbesondere vorteilhaft, weil die räumliche Verteilung der freien Elektronen quer zur Emissionsrichtung in unmittelbarer Nähe zum Feldeffektemissionsabschnitt zunimmt. Die sich erweiternde Durchlassöffnung kann vorteilhafterweise diesen Effekt kompensieren und dabei vorteilhafterweise gleichzeitig die Gateelektrode bestmöglich abdecken sowie den Eintrag von Elektronen in die zweite Isolationsschicht verringern.

Eine Weiterbildung der vorherigen Ausführungsform sieht vor, dass die Durchlassöffnung der zweiten Isolationsschicht mit einer kegelstumpfförmigen Innenwand ausgebildet ist und dass die Innenwand der Durchlassöffnung der zweiten Isolationsschicht zur Längsmittenachse einen Winkel größer 0° und kleiner 60° einschließt. Diese Ausführungsform ist insbesondere vorteilhaft, weil die kegelstumpfförmige Innenwand gut herstellbar ist und dabei weiterhin die vorgenannten Vorteile ermöglicht. Bei dieser Ausführungsform sind typischerweise die Durchlassöffnung der Fokussierschicht und die Gateöffnung zylindrisch ausgebildet. Die Mittenachsen der Durchlassöffnungen der Fokussierschicht sowie der zweiten Isolationsschicht und der Gateöffnung fallen insbesondere mit der Längsmittenachse der Emitternadel zusammen. Die kegelstumpfförmige Innenwand der zweiten Isolationsschicht ist in Emissionsrichtung typischerweise von der Unterseite der Fokussierschicht und/oder entgegen der Emissionsrichtung insbesondere von der Oberseite der Gateelektrode begrenzt.

Eine Ausführungsform sieht vor, dass der geringste Durchmesser der Durchlassöffnung der zweiten Isolationsschicht größer ist als der größte Durchmesser der Gateöffnung. Diese Ausführungsform ist insbesondere vorteilhaft, weil die zweite Isolationsschicht mit parallel zur Emissionsrichtung propagierende Elektronen nicht wechselwirken kann. Diese Ausführungsform ist besonders vorteilhaft in Kombination mit einer der vorherigen beiden Ausführungsformen, bei welchen die Durchlassöffnung der zweiten Isolationsschicht in Emissionsrichtung sich erweiternd ausgebildet ist.

Eine Ausführungsform sieht vor, dass der Übergang der Oberseite der Gateelektrode auf eine Innenwand der Gateöffnung bogenförmig ausgestaltet ist. Ein Vorteil dieser Ausführungsform ist die dadurch erzielte Verringerung der elektrischen Feldstärke an diesem Übergang. Der Übergang ist insbesondere die beispielsweise ringförmige Kante von der Oberseite auf die Innenwand. In anderen Worten ist im Querschnitt parallel zur Emissionsrichtung eine Ecke zwischen der Innenwand der Gateöffnung und der Oberseite der Gateelektrode bogenförmig. Bogenförmig bedeutet, dass die Gateelektrode derart prozessiert wird, dass ein Radius des Übergangs planmäßig vergrößert wird. In anderen Worten wird eine Spitzigkeit des Übergangs beispielsweise durch ein Abrunden verringert. Bogenförmig ausgestaltet bedeutet insbesondere bogenförmig gefertigt und/oder bogenförmig nachbearbeitet.

Eine Ausführungsform sieht vor, dass die erste Isolationsschicht und die zweite Isolationsschicht durch die Gateöffnung hindurch aneinander angrenzen. Insbesondere kann die erste Isolationsschicht an die zweite Isolationsschicht und/oder die zweite Isolationsschicht an die erste Isolationsschicht angrenzen. Die erste Isolationsschicht und die zweite Isolationsschicht sind insbesondere durch die Gateöffnung hindurch vorzugsweise lückenlos miteinander verbunden. Die erste Isolationsschicht und die zweite Isolationsschicht sind insbesondere durch ein geschlossenes Zwischenstück, welches zentral eine Durchlassöffnung für die Emitternadel und/oder die freien Elektronen aufweist, miteinander verbunden. Das Zwischenstück kann insbesondere ringförmig ausgebildet sein. Lückenlos bedeutet, dass auf jeder Höhe der Gateöffnung in Umfangrichtung Material der ersten Isolationsschicht bzw. der zweiten Isolationsschicht zwischen der Gateöffnung der Gateelektrode ist. Das Zwischenstück, je nach Betrachtungsweise die erste Isolationsschicht und/oder die zweite Isolationsschicht, grenzt vorzugsweise an die Innenwand der Gateöffnung an. In diesem Fall besteht die erste Isolationsschicht vorteilhafterweise aus demselben Material wie die zweite Isolationsschicht. Diese Ausführungsform verbessert vorteilhafterweise das Isolationsvermögen der ersten Isolationsschicht und der zweiten Isolationsschicht. Vorteilhafterweise ist bei dieser Ausführungsform ein über die Gateelektrode abfließender Gatestrom reduziert.

Eine Ausführungsform sieht vor, dass das erste Ende der Emitternadel einen Überstand größer oder gleich null relativ zur Oberseite der Gateelektrode aufweist. Der Überstand beträgt beispielsweise zwischen 0,001 µm und 1 µm, insbesondere zwischen 0,01 µm und 0,4 µm. Der Überstand des ersten Endes bezieht sich insbesondere auf die in Emissionsrichtung höchste Position der Emitternadel. Typischerweise weist das äußerste Ende der Emitternadel die höchste Position der Emitternadel relativ zur Emissionsrichtung auf, insbesondere also der Abschluss des spitz zulaufenden Abschnitts. Bei einem Überstand gleich null relativ zur Oberseite schließt das erste Ende der Emitternadel mit der Oberseite der Gateelektrode insbesondere bündig ab. In diesem Fall ragt das erste Ende der Emitternadel in die Gateöffnung hinein, aber nicht über die Gateöffnung hinaus. Bei einem Überstand gleich null liegt insbesondere kein Überstand vor. Bei einem Überstand gleich null weist insbesondere die Oberseite der Gateelektrode relativ zum ersten Ende der Emitternadel keinen Überstand auf. Bei einem Überstand gleich null sind die Oberseite der Gateelektrode und das erste Ende der Emitternadel insbesondere gleich hoch. Bei einem Überstand größer null relativ zur Oberseite ist das erste Ende der Emitternadel oberhalb der Oberseite der Gateelektrode angeordnet. In diesem Fall ragt das erste Ende der Emitternadel in die Gateöffnung hinein und über die Gateöffnung hinaus. Insbesondere bei dieser Variante ist aufgrund des positiven Überstands eine Fertigung der Feldeffektemittermikrostruktur herausfordernder. Die Erfinder haben erkannt, dass trotz des Überstands freie Elektronen im Feldeffektemissionsabschnitt beim Anlegen der Emissionsspannung erzeugbar sind. Diese Ausführungsform ermöglicht vorteilhafterweise eine Reduktion des über die Gateelektrode abfließenden Gatestroms aufgrund des vergrößerten Abstands der freien Elektronen zur Gateelektrode, wodurch die freien Elektronen mit einer höheren Wahrscheinlichkeit in Richtung der Anode abgesaugt bzw. weg beschleunigt werden. Diese Ausführungsform ist besonders vorteilhaft in Kombination mit der vorherigen Ausführungsform. Dabei kann das Zwischenstück insbesondere an die Seiten des Feldeffektemissionsabschnitts angrenzen.

Eine Ausführungsform sieht vor, dass die Feldeffektemittermikrostruktur mindestens eine weitere Emitternadel und mindestens eine weitere Gateöffnung aufweist, wobei die Längsmittenachse der mindestens einen weiteren Emitternadel auf die mindestens eine weitere Gateöffnung parallel zur Emissionsrichtung der Emitternadel ausgerichtet ist. Eine solche Feldeffektemittermikrostruktur bildet insbesondere ein Array an Feldeffektemittern. Die Anzahl der Emitternadeln der Feldeffektemittermikrostruktur kann größer zwei, insbesondere größer 100, vorzugsweise größer 10000 oder 100000 sein, beispielsweise ca. 1000000 betragen. Die Emitternadel sowie die mindestens eine weitere Emitternadel bilden vorzugsweise eine Emissionsfläche zur Erzeugung einer Stromdichte von mindestens 1 A / cm^2, vorteilhafterweise mindestens 3 A / cm^2, besonders vorteilhafterweise mindestens 10 A / cm^2.

Typischerweise ist jeder Emitternadel eine Gateöffnung zugeordnet. Die Anordnung der Emitternadeln relativ zu der jeweiligen Gateöffnung ist typischerweise gleich. Die Anordnung mehrerer Emitternadeln kann in einer Ebene senkrecht zur Emissionsrichtung verteilt sein. Beispielsweise können die Emitternadeln eine Matrix mit mindestens 2 x 2 je Raumrichtung bilden. Typischerweise sind Gruppen an Emitternadeln gemeinsam an- und abschaltbar. Es ist denkbar, dass jede Emitternadel unabhängig von den anderen Emitternadeln an- und abschaltbar ist. Wenn bestimmte Bereiche der Feldeffektemittermikrostruktur an- und abschaltbar sind, ist die Feldeffektemittermikrostruktur insbesondere ein segmentierter oder pixelierter Emitter. Die Gateelektrode kann die Gateöffnung und die mindestens eine weitere Gateöffnung aufweisen. In diesem Fall ist die Gateelektrode zusammenhängend, also nicht segmentiert ausgebildet. Alternativ kann die Gateelektrode die Gateöffnung und mindestens eine weitere Gateelektrode die mindestens eine weitere Gateöffnung aufweisen. In diesem Fall kann an die beiden Gateelektroden vorteilhafterweise unabhängig voneinander eine Emissionsspannung und/oder verschiedene Emissionsspannungen angelegt werden. Es ist denkbar, die erste Isolationsschicht und/oder zweite Isolationsschicht und/oder die Fokussierschicht analog zur Gateelektrode zu unterteilen. Vorteilhaft für die Herstellung ist, wenn insbesondere die erste Isolationsschicht und/oder die zweite Isolationsschicht zusammenhängend ausgebildet ist. Für ein Anlegen verschiedener Fokussierspannungen kann es vorteilhaft sein, die Fokussierschicht segmentiert, also nicht zusammenhängend auszubilden. Je nach Ausführungsform der Feldeffektemittermikrostruktur kann die Gateelektrode und/oder die erste Isolationsschicht und/oder die zweite Isolationsschicht und/oder die Fokussierschicht zusammenhängend oder segmentiert ausgestaltet sein.

Das Computerprogrammprodukt kann ein Computerprogramm sein oder ein Computerprogramm umfassen. Das Computerprogrammprodukt weist insbesondere die Programmcodemittel auf, welche die erfindungsgemäßen Verfahrensschritte abbilden. Dadurch kann das erfindungsgemäße Verfahren definiert und wiederholbar ausgeführt sowie eine Kontrolle über eine Weitergabe des erfindungsgemäßen Verfahrens ausgeübt wer-den. Das Computerprogrammprodukt ist vorzugsweise derart konfiguriert, dass die Recheneinheit mittels des Computerprogrammprodukts die erfindungsgemäßen Verfahrensschritte ausführen kann. Die Programmcodemittel können insbesondere in einen Speicher der Recheneinheit geladen und typischerweise mittels eines Prozessors der Recheneinheit mit Zugriff auf den Speicher ausgeführt werden. Wenn das Computerprogrammprodukt, insbesondere die Programmcodemittel, in der Recheneinheit ausgeführt wird, können typischer-weise alle erfindungsgemäßen Ausführungsformen des beschriebenen Verfahrens durchgeführt werden. Das Computerprogrammprodukt ist beispielsweise auf einem physischen, computerlesbaren Medium gespeichert und/oder digital als Datenpaket in einem Computernetzwerk hinterlegt. Das Computerprogrammprodukt kann das physische, computerlesbare Medium und/oder das Datenpaket in dem Computernetzwerk darstellen. So kann die Erfindung auch von dem physischen, computerlesbaren Medium und/oder dem Datenpaket in dem Computernetzwerk ausgehen. Das physische, computerlesbare Medium ist üblicherweise unmittelbar mit der Recheneinheit verbindbar, beispielsweise indem das physische, computerlesbare Medium in ein DVD-Laufwerk eingelegt oder in einen USB-Port gesteckt wird, wodurch die Recheneinheit auf das physische, computerlesbare Medium insbesondere lesend zu-greifen kann. Das Datenpaket kann vorzugsweise aus dem Computernetzwerk abgerufen werden. Das Computernetzwerk kann die Recheneinheit aufweisen oder mittels einer Wide-Area-Network- (WAN) bzw. einer (Wireless-)Local-Area-Network-Verbindung (WLAN oder LAN) mit der Recheneinheit mittelbar verbunden sein. Beispielsweise kann das Computerprogrammprodukt digital auf einem Cloud-Server an einem Speicherort des Computernetzwerks hinterlegt sein, mittels des WAN über das Internet und/oder mittels des WLAN bzw. LAN auf die Recheneinheit insbesondere durch das Aufrufen eines Downloadlinks, welcher zu dem Speicherort des Computerprogrammprodukts verweist, übertragen werden.

Bei der Beschreibung der Vorrichtung erwähnte Merkmale, Vorteile oder alternative Ausführungsformen sind ebenso auf das Verfahren zu übertragen und umgekehrt. Mit anderen Worten können Ansprüche auf das Verfahren mit Merkmalen der Vorrichtung weitergebildet sein und umgekehrt. Insbesondere kann die erfindungsgemäße Vorrichtung in dem Verfahren verwendet werden.

Unabhängig vom grammatikalischen Geschlecht eines bestimmten Begriffes sind Personen mit männlicher, weiblicher oder anderer Geschlechteridentität mit umfasst.

### Exemplarische Ausführungsbeispiele der Zeichnung

Im Folgenden wird die Erfindung anhand der in den Figuren dargestellten Ausführungsbeispiele näher beschrieben und erläutert. Grundsätzlich werden in der folgenden Figurenbeschreibung im Wesentlichen gleich bleibende Strukturen und Einheiten mit demselben Bezugszeichen wie beim erstmaligen Auftreten der jeweiligen Struktur oder Einheit benannt.

Es zeigen:
Fig. 1 eine erfindungsgemäße Feldeffektemittermikrostruktur,
Fig. 2 ein erstes Ausführungsbeispiel der Feldeffektemittermikrostruktur,
Fig. 3 ein erstes Betriebsverhalten des ersten Ausführungsbeispiels,
Fig. 4 ein zweites und ein drittes Betriebsverhalten des ersten Ausführungsbeispiels,
Fig. 5 ein zweites Ausführungsbeispiel der Feldeffektemittermikrostruktur,
Fig. 6 ein drittes Ausführungsbeispiel,
Fig. 7 eine erfindungsgemäße Elektronenemittervorrichtung,
Fig. 8 eine erfindungsgemäße Röntgenröhre und
Fig. 9 ein erfindungsgemäßes Verfahren zum Generieren von Röntgenstrahlen mittels einer Röntgenröhre.

### Detaillierte Beschreibung der Ausführungsbeispiele

Fig. 1 zeigt eine erfindungsgemäße Feldeffektemittermikrostruktur 10 in einem Längsschnitt entlang der Emissionsrichtung R.

Die Feldeffektemittermikrostruktur 10 weist eine Emitternadel 11 auf. Die Emitternadel 11 weist an einem ersten Ende einen Feldeffektemissionsabschnitt 12 auf.

Die Feldeffektemittermikrostruktur 10 weist ferner eine Gateelektrode 13 mit einer Gateöffnung 14 auf. Die Gateöffnung 14 verbindet eine der Emitternadel 11 zugewandte Unterseite der Gateelektrode 13 mit einer der Unterseite abgewandten Oberseite der Gateelektrode 13. Die Längsmittenachse A der Emitternadel 11 ist senkrecht zur Gateelektrode 13 auf die Gateöffnung 14 in Emissionsrichtung R ausgerichtet.

Die Feldeffektemittermikrostruktur 10 weist ferner eine erste Isolationsschicht 15 auf. Die erste Isolationsschicht 15 grenzt an die Emitternadel 11 zumindest unterhalb des Feldeffektemissionsabschnitts 12, in Fig. 1 nicht gezeigt, und an die Unterseite der Gateelektrode 13 zumindest teilweise an. Mittels einer zwischen der Gateelektrode 13 und dem Feldeffektemissionsabschnitt 12 anlegbaren Emissionsspannung sind freie Elektronen im Feldeffektemissionsabschnitt 12 erzeugbar.

Die Feldeffektemittermikrostruktur 10 weist ferner eine zweite Isolationsschicht 16 auf. Die zweite Isolationsschicht 16 weist eine der Emitternadel 11 zugewandte Unterseite und eine der Unterseite abgewandte Oberseite auf.

Die Feldeffektemittermikrostruktur 10 weist ferner eine elektrisch leitfähige Fokussierschicht 17 auf. Die elektrisch leitfähige Fokussierschicht 17 weist eine der Emitternadel 11 zugewandte Unterseite und einer der Unterseite abgewandten Oberseite auf.

Die Unterseite der zweiten Isolierschicht 16 grenzt an die Oberseite der Gateelektrode 13 zumindest teilweise an. Die Oberseite der zweiten Isolierschicht 16 grenzt an die Unterseite der Fokussierschicht 17 zumindest teilweise an. Die zweite Isolationsschicht 16 sowie die Fokussierschicht 17 weisen jeweils eine Durchlassöffnung 18, 19 für die im Feldeffektemissionsabschnitt 12 erzeugbaren freien Elektronen auf.

In Fig. 1 ist ein Durchmesser der Emitternadel 11 kleiner als ein Durchmesser der Gateöffnung 14 sowie als ein Durchmesser der Durchlassöffnungen 18, 19. Die Gateöffnung 14 sowie die Durchlassöffnungen 18, 19 sind um die Längsmittenachse A herum zentriert angeordnet und weisen einen konstanten Durchmesser auf.

Fig. 2 zeigt ein erstes Ausführungsbeispiel der Feldeffektemittermikrostruktur 10 in einem Längsschnitt entlang der Emissionsrichtung R.

Der Durchmesser der Gateöffnung 14 ist geringer als der Durchmesser der Durchlassöffnung 19 der Fokussierschicht 17. Der Durchmesser der Gateöffnung 14 ist geringer als der Durchmesser der Durchlassöffnung 18 der zweiten Isolationsschicht 16. Der geringste Durchmesser der Durchlassöffnung 18 der zweiten Isolationsschicht 16 ist größer als der größte Durchmesser der Gateöffnung 14.

Die Durchlassöffnung 18 der zweiten Isolationsschicht 16 ist in Emissionsrichtung R der Emitternadel 11 sich erweiternd ausgebildet. Die Durchlassöffnung 18 der zweiten Isolationsschicht 16 ist mit einer kegelstumpfförmigen Innenwand ausgebildet. Die Innenwand der Durchlassöffnung 18 der zweiten Isolationsschicht 16 schließt zur Längsmittenachse A einen Winkel α größer 0° und kleiner 60° ein. Der Übergang der Oberseite der Gateelektrode 13 auf die Innenwand der Gateöffnung 14 ist bogenförmig ausgestaltet.

Vorteilhafterweise weist die zweite Isolationsschicht 16 eine Durchschlagsfestigkeit von mindestens 100 V / µm, vorzugsweise mindestens 400 V / µm auf. Die Fokussierschicht 18 kann aus Wolfram bestehen.

Fig. 3 zeigt ein erstes Betriebsverhalten des ersten Ausführungsbeispiels.

In Fig. 3 sind ausschnittsweise die Feldkomponenten des elektrischen Feldes dargestellt, welches sich aus einer Fokussierspannung von 200 V, ausgehend von 0 V in der Fokussierschicht, und einer Emissionsspannung von 50 V, ausgehend von -200 V an der Gateelektrode ergibt. Die jeweiligen elektrischen Potentiale sind in Fig. 3 dargestellt.

Ferner ist in Fig. 3 mit einem Doppelpfeil die Isolierstrecke dargestellt. Die Isolierstrecke stellt diejenige Distanz dar, welche eine z.B. durch einen Überschlag aufgeschmolzene Fokussierschicht 17 überbrücken muss, um einen störenden Einfluss auf die Gateelektrode 13 und/oder die Emitternadel 11 ausüben zu können.

Fig. 4 zeigt ein zweites (links) und ein drittes (rechts) Betriebsverhalten des ersten Ausführungsbeispiels.

In der linken Hälfte der Fig. 4 sind ausschnittsweise die Feldkomponenten des elektrischen Feldes dargestellt, welches sich aus einer Fokussierspannung von 0 V, ausgehend von 0 V in der Fokussierschicht, und einer Emissionsspannung von 50 V, ausgehend von 0 V an der Gateelektrode ergibt. In der rechten Hälfte der Fig. 4 sind ausschnittsweise die Feldkomponenten des elektrischen Feldes dargestellt, welches sich aus einer Fokussierspannung von -10 V, ausgehend von 0 V in der Fokussierschicht, und einer Emissionsspannung von 50 V, ausgehend von 10 V an der Gateelektrode ergibt. Die jeweiligen elektrischen Potentiale sind in Fig. 4 dargestellt.

Fig. 5 zeigt ein zweites Ausführungsbeispiel der Feldeffektemittermikrostruktur 10 in einem Längsschnitt entlang der Emissionsrichtung R.

Die erste Isolationsschicht 15 und die zweite Isolationsschicht 16 grenzen durch die Gateöffnung 14 hindurch aneinander an. Wie in Fig. 5 dargestellt kann die gesamte Gateöffnung 14 vollständig mit der ersten Isolationsschicht 15 und/oder der zweiten Isolationsschicht 16 sowie mit der Emitternadel 11 aufgefüllt sein. Es ist alternativ denkbar, dass die Gateöffnung 14 nicht vollständig mit der ersten Isolationsschicht 15 und/oder der zweiten Isolationsschicht 16 aufgefüllt ist.

In Fig. 5 weist das erste Ende der Emitternadel 11 einen Überstand größer null relativ zur Oberseite der Gateelektrode 13 auf. Insbesondere der Feldeffektemissionsabschnitt 12 weist einen Überstand größer null relativ zur Oberseite der Gateelektrode 13 auf. In anderen Worten ragt die Emitternadel 11 aus der Gateöffnung 14 heraus und/oder durch die Gateöffnung 14 hindurch. Alternativ ist es denkbar, dass das erste Ende der Emitternadel 11 einen Überstand gleich null relativ zur Oberseite der Gateelektrode aufweist, so dass das erste Ende der Emitternadel 11 bündig mit der Oberseite der Gateelektrode abschließt.

Fig. 6 zeigt ein drittes Ausführungsbeispiel der Feldeffektemittermikrostruktur 10 in einem Längsschnitt entlang der Emissionsrichtung R. Die Darstellung der Fig. 6 ist nicht maßstabsgetreu.

Die Feldeffektemittermikrostruktur 10 weist mindestens eine weitere Emitternadel 11.1, ... 11.N und mindestens eine weitere Gateöffnung 14.1, ... 14.N auf. Die Längsmittenachse A.1, ... A.N der mindestens einen weiteren Emitternadel 11.1, ... 11.N ist auf die mindestens eine weitere Gateöffnung 14.1, ... 14.N parallel zur Emissionsrichtung R der Emitternadel 11 ausgerichtet.

Fig. 7 zeigt eine erfindungsgemäße Elektronenemittervorrichtung 20 in einem Blockschaltbild.

Die Elektronenemittervorrichtung 20 weist eine Feldeffektemittermikrostruktur 10 und eine Spannungsquelle 21 auf. Die Spannungsquelle 21 ist mit der Feldeffektmikrostruktur 10 verschaltet zum Bereitstellen einer Emissionsspannung und/oder einer Fokussierspannung.

Fig. 8 zeigt eine erfindungsgemäße Röntgenröhre 30 in einem Blockschaltbild.

Die Röntgenröhre 30 weist ein Gehäuse 31 auf. Das Gehäuse 31 weist einen evakuierbaren Innenraum 32 auf.

Die Röntgenröhre 30 weist ferner eine Elektronenemittervorrichtung 20 auf. Die Elektronenemittervorrichtung 20 ist in dem Innenraum 32 angeordnet.

Die Röntgenröhre 30 weist ferner eine Anode 33 auf. Die Anode 33 ist in dem Innenraum 32 angeordnet und zum Generieren von Röntgenstrahlen in Abhängigkeit von mittels der Elektronenemittervorrichtung 20 generierbaren freien Elektronen ausgebildet.

Fig. 9 zeigt ein erfindungsgemäßes Verfahren zum Generieren von Röntgenstrahlen mittels einer Röntgenröhre in einem Flussdiagramm.

Verfahrensschritt S100 kennzeichnet ein Anlegen einer Emissionsspannung zwischen der Gateelektrode 13 und der Emitternadel 11 zum Erzeugen von freien Elektronen.

Verfahrensschritt S101 kennzeichnet ein Anlegen einer Fokussierspannung zwischen der Fokussierschicht 17 und der Gateelektrode 13 zum Fokussieren der freien Elektronen.

Verfahrensschritt S102 kennzeichnet ein Generieren von Röntgenstrahlen mittels der Anode 33 der Röntgenröhre 30 durch ein Wechselwirken mit den fokussierten freien Elektronen.

Obwohl die Erfindung im Detail durch die bevorzugten Ausführungsbeispiele näher illustriert und beschrieben wurde, so ist die Erfindung dennoch nicht durch die offenbarten Beispiele eingeschränkt und andere Variationen können vom Fachmann hieraus abgeleitet werden, ohne den Schutzumfang der Erfindung zu verlassen.

## Patentansprüche

1. Feldeffektemittermikrostruktur (10) für eine Röntgenröhre (30), aufweisend
- eine Emitternadel (11), wobei die Emitternadel (11) an einem ersten Ende einen Feldeffektemissionsabschnitt (12) aufweist,
- eine Gateelektrode (13) mit einer Gateöffnung (14), wobei die Gateöffnung (14) eine der Emitternadel (11) zugewandte Unterseite der Gateelektrode (13) mit einer der Unterseite abgewandten Oberseite der Gateelektrode (13) verbindet, wobei die Längsmittenachse (A) der Emitternadel (11) senkrecht zur Gateelektrode (13) auf die Gateöffnung (14) in Emissionsrichtung (R) ausgerichtet ist,
- eine erste Isolationsschicht (15), welche an die Emitternadel (11) zumindest unterhalb des Feldeffektemissionsabschnitts (12) und an die Unterseite der Gateelektrode (13) zumindest teilweise angrenzt,
- wobei mittels einer zwischen der Gateelektrode (13) und dem Feldeffektemissionsabschnitt (12) anlegbaren Emissionsspannung freie Elektronen im Feldeffektemissionsabschnitt (12) erzeugbar sind,
**gekennzeichnet durch**
- eine zweite Isolationsschicht (16) mit einer der Emitternadel (11) zugewandten Unterseite und einer der Unterseite abgewandten Oberseite,
- eine elektrisch leitfähige Fokussierschicht (17) mit einer der Emitternadel (11) zugewandten Unterseite und einer der Unterseite abgewandten Oberseite,
- wobei die Unterseite der zweiten Isolierschicht (16) an die Oberseite der Gateelektrode (13) zumindest teilweise angrenzt,
- wobei die Oberseite der zweiten Isolierschicht (16) an die Unterseite der Fokussierschicht (17) zumindest teilweise angrenzt,
- wobei die zweite Isolationsschicht (16) sowie die Fokussierschicht (17) jeweils eine Durchlassöffnung (18, 19) für die im Feldeffektemissionsabschnitt (12) erzeugbaren freien Elektronen aufweisen.

2. Feldeffektemittermikrostruktur (10) nach Anspruch 1,
wobei der Durchmesser der Gateöffnung (14) geringer ist als der Durchmesser der Durchlassöffnung (19) der Fokussierschicht (17).

3. Feldeffektemittermikrostruktur (10) nach einem der vorhergehenden Ansprüche,
wobei der Durchmesser der Gateöffnung (14) geringer ist als der Durchmesser der Durchlassöffnung (18) der zweiten Isolationsschicht (16).

4. Feldeffektemittermikrostruktur (10) nach einem der vorhergehenden Ansprüche,
wobei die Durchlassöffnung (18) der zweiten Isolationsschicht (16) in Emissionsrichtung (R) der Emitternadel (11) sich erweiternd ausgebildet ist.

5. Feldeffektemittermikrostruktur (10) nach Anspruch 4,
wobei die Durchlassöffnung (18) der zweiten Isolationsschicht (16) mit einer kegelstumpfförmigen Innenwand ausgebildet ist und wobei die Innenwand der Durchlassöffnung (18) der zweiten Isolationsschicht (16) zur Längsmittenachse (A) einen Winkel (α) größer 0° und kleiner 60° einschließt.

6. Feldeffektemittermikrostruktur (10) nach einem der vorhergehenden Ansprüche,
wobei der geringste Durchmesser der Durchlassöffnung (18) der zweiten Isolationsschicht (16) größer ist als der größte Durchmesser der Gateöffnung (14).

7. Feldeffektemittermikrostruktur (10) nach einem der vorhergehenden Ansprüche,
wobei der Übergang der Oberseite der Gateelektrode (13) auf eine Innenwand der Gateöffnung (14) bogenförmig ausgestaltet ist.

8. Feldeffektemittermikrostruktur (10) nach einem der vorhergehenden Ansprüche,
wobei die zweite Isolationsschicht (16) eine Durchschlagsfestigkeit von mindestens 100 V / µm, vorzugsweise mindestens 400 V / µm, aufweist.

9. Feldeffektemittermikrostruktur (10) nach einem der vorhergehenden Ansprüche,
wobei die Fokussierschicht (18) aus Wolfram besteht.

10. Feldeffektemittermikrostruktur (10) nach einem der vorhergehenden Ansprüche,
wobei die erste Isolationsschicht (15) und die zweite Isolationsschicht (16) durch die Gateöffnung (14) hindurch aneinander angrenzen.

11. Feldeffektemittermikrostruktur (10) nach einem der vorhergehenden Ansprüche,
wobei das erste Ende der Emitternadel (11) einen Überstand größer oder gleich null relativ zur Oberseite der Gateelektrode (13) aufweist.

12. Feldeffektemittermikrostruktur (10) nach einem der vorhergehenden Ansprüche,
wobei die Feldeffektemittermikrostruktur mindestens eine weitere Emitternadel und mindestens eine weitere Gateöffnung aufweist, wobei die Längsmittenachse der mindestens einen weiteren Emitternadel auf die mindestens eine weitere Gateöffnung parallel zur Emissionsrichtung der Emitternadel ausgerichtet ist.

13. Elektronenemittervorrichtung (20), aufweisend
- eine Feldeffektemittermikrostruktur (10) nach einem der vorhergehenden Ansprüche und
- eine mit der Feldeffektemittermikrostruktur (10) verschaltete Spannungsquelle (21) zum Bereitstellen einer Emissionsspannung und/oder einer Fokussierspannung.

14. Röntgenröhre (30), aufweisend
- ein Gehäuse (31) mit einem evakuierbaren Innenraum (32),
- eine Elektronenemittervorrichtung (20) nach Anspruch 13 in dem Innenraum (32),
- eine Anode (33) in dem Innenraum (32) zur Generierung von Röntgenstrahlen in Abhängigkeit von mittels der Elektronenemittervorrichtung (20) generierbaren freien Elektronen.

15. Verfahren zum Generieren von Röntgenstrahlen mittels einer Röntgenröhre (30) nach Anspruch 14, umfassend die Schritte:
- Anlegen einer Emissionsspannung zwischen der Gateelektrode (13) und der Emitternadel (11) zum Erzeugen von freien Elektronen,
- Anlegen einer Fokussierspannung zwischen der Fokussierschicht (17) und der Gateelektrode (13) zum Fokussieren der freien Elektronen,
- Generieren von Röntgenstrahlen mittels der Anode (33) der Röntgenröhre (30) durch ein Wechselwirken mit den fokussierten freien Elektronen.
